# EUROPÄISCHE PATENTSCHRIFT

(11) **EP 1 401 661 B1**
(45) Veröffentlichungstag und Bekanntmachung des Hinweises auf die Patenterteilung: **10.11.2010**
(21) Anmeldenummer: 02742800.2
(22) Anmeldetag: 06.06.2002
(51) Int. Cl.: B41F 13/54

(54) **DRUCKMASCHINE MIT MEHREREN SEKTIONEN**
PRINTING MACHINE WITH SEVERAL SECTIONS
MACHINE A IMPRIMER COMPORTANT PLUSIEURS SECTIONS

(30) Priorität: 02.07.2001 DE 10131976
(43) Veröffentlichungstag der Anmeldung: 31.03.2004
(73) Patentinhaber: Koenig & Bauer Aktiengesellschaft, 97080 Würzburg (DE)
(72) Erfinder: HERBERT, Burkard, Otto, 97072 Würzburg (DE); MAYLÄNDER, Edgar, 97230 Estenfeld (DE)
(74) Vertreter: Hoffmann, Thomas
(86) Internationale Anmeldenummer: PCT/DE2002/002055
(87) Internationale Veröffentlichungsnummer: WO 2003/004272

(56) Entgegenhaltungen:
- DE-C- 198 806
- DE-C- 246 557

## Beschreibung

Die Erfindung betrifft eine Druckmaschine mit mehreren Sektionen gemäß dem Oberbegriff des Anspruchs 1.

Durch die DE 197 28 207 A1 ist eine Druckmaschine bekannt, wobei Bahnen aus zwei in Flucht zueinander stehender Sektionen in zwei dazwischen angeordnete Wendetürme geführt werden, eine Richtungsänderung erfahren und u. U. seitlich versetzt werden.

Die DE 42 04 254 A1 offenbart einen Falzaufbau mit Falztrichtern, welche quer zur Laufrichtung der Bahnen verschiebbar sind. Dies ermöglicht ein Längsfalzen von Teilbahnen, welche durch Längsschneiden wechselnde Breiten aufweisen können oder ein Längsfalzen von Papierbahnen unterschiedlicher Gesamtbreiten.

Durch die EP 06 27 312 A2 sind zwei parallel nebeneinander angeordnete Druckmaschinen mit jeweils einem zugeordneten Falzaufbau bekannt. In einer Betriebsart können die bedruckten Bahnen zusammengefasst, und auf einen der beiden nebeneinander angeordneten Falzaufbauten geführt werden.

Aus der US 39 42 782 A ist der Einsatz eines Falzaufbaus mit drei nebeneinander und jeweils zwei übereinander angeordneten Falztrichtern bekannt, wobei die zu falzenden Bahnen aus zwei in einer Flucht angeordneten Sektionen mit jeweils dreifacher Breite in den gemeinsamen, dreifach breiten Falzaufbau einlaufen.

Die DE 199 58 089 A1 offenbart zwei Druckmaschinen, welche zwecks Bauraumersparnis horizontal und vertikal nebeneinander angeordnet sind. Den beiden Druckmaschinen kann in einer Ausführungsform ein gemeinsamer Falzapparat zugeordnet sein.

Die DE 195 16 445 A1 offenbart in einer Ausführungsvariante eine Druckmaschine mit zwei zueinander in Längsrichtung der Druckmaschine versetzten Druckeinheiten, wobei ein gemeinsamer Falzaufbau lediglich zwischen den zueinander parallelen Sektionen angeordnet ist. In anderer Ausführung zeigt sie zwei Reihen von Druckeinheiten, welche parallel und seitlich nebeneinander angeordnet sind.

Die DE-A-246557 offenbart zwei doppelt breite Druckwerke mit dazwischen angeordnetem doppelt breitem Doppelfalztrichter. In einer Ausführung werden jeweils einfachbreite Bahnen je ein erstes mal und nach dem seitlichen Versetzen ein zweites mal durch das jeweilige Druckwerk geführt und dadurch beidseitig bedruckt. Sind die einfachbreiten Rollen der beiden Druckwerke zueinander seitlich versetzt, so ist im Ergebnis die eine beidseitig bedruckte Bahn auf den einen Trichter und die andere beidseitig bedruckte Bahn auf den anderen Trichter geführt.

Der Erfindung liegt die Aufgabe zugrunde, eine Druckmaschine mit mehreren Sektionen derart auszubilden, dass bei hoher Bahnlaufsicherheit und Effizienz eine hohe Produktflexibilität erreicht wird.

Die Aufgabe wird erfindungsgemäß durch die Merkmale des Anspruchs 1 gelöst.

Die mit der Erfindung erzielbaren Vorteile bestehen insbesondere in der hohen Sicherheit und Effizienz im Bahnlauf durch die Druckmaschine bei gleichzeitig hoher Flexibilität bei den erzeugbaren Produkten.

In Bezug auf eine sichere und effiziente Bahnführung ist es besonders vorteilhaft, wenn möglichst viele Bahnen geradeaus, d. h. ohne Wenden bzw. seitliches versetzen, durch die Druckmaschine auf den zugeordneten Falztrichter laufen.

Mit einer Lösung gemäß einem ersten Ausführungsbeispiel, mehrere versetzte schmalere, z. B. einfach breite Druckeinheiten bzw. Sektionen anstelle einer breiten, kann beispielsweise die Produktivität einer doppelt breiten Druckmaschine und eine hohe Flexibilität hinsichtlich der Verwendbarkeit unterschiedlicher Bedruckstoffformate, z.B. Papierformate erreicht werden, ohne dass ein aufwendiges und für den Lauf des Bedruckstoffes nachteiliges Versetzen der Bahnen oder ein Versetzen der Falztrichter infolge eines Wechsels von einem Bedruckstoffformat auf ein anderes Bedruckstoffformat erforderlich wäre. Einem ggf. erhöhten Investitionsaufwand stehen hier ein geringerer Aufwand beim Umrüsten und ein verringertes Gefahrenpötential für Bahnbruch und/oder Qualitätseinbußen gegenüber.

Von besonderem Vorteil hinsichtlich der Produktvielfalt ist bei mehrbahnigem Betrieb der Sektionen die Ausbildung des Falzaufbaus mit Balloon-Trichtern und mit variabler

Strangführung zum Falzwerk hin. Sind die Stränge auf zwei Falzapparate zusammenfassbar, so wird die Vielfalt der erzeugbaren Produkte weiter gesteigert.

Die versetzte Anordnung zweier doppelt breiter Sektionen gemäß dem zweiten Ausführungsbeispiel ermöglicht die Produktivität zweier in Flucht angeordneter Sektionen doppelter Breite, bei einer gleichzeitig hohen Produktvielfalt. Im Gegensatz zu in Flucht angeordneter Sektionen doppelter Breite muss hierbei kein vollständiger Strang von Bahnen aus dem Profil der Druckmaschine seitlich heraus geführt werden. Sollen mehr oder weniger gleich starke Bücher bzw. Stränge hergestellt werden, so können die meisten Teilbahnen geradeaus mittig auf den Trichter geführt werden, während beispielsweise nur einige wenige Teilbahnen, z. B. je Sektion zwei Teilbahnen, aus dem mittleren Strang auf einen der äußeren Stränge gewendet werden müssen.

Durch den Versatz der Sektionen wird eine hohe Flexibilität in Bezug auf eine Produktvielfalt, eine hohe Druckleistung, d. h. Produktivität, bei gleichzeitig hoher Sicherheit im Bahnlauf erreicht.

Ausführungsbeispiele der Erfindung sind in den Zeichnungen dargestellt und werden im folgenden näher beschrieben.

Es zeigen:
- Fig. 1: eine schematische Darstellung in Draufsicht auf ein erstes Ausführungsbeispiel;
- Fig. 2: eine schematische Darstellung einer in einen Falzaufbau einlaufenden Bahn;
- Fig. 3: eine erste Ausführungsform für einen Falzaufbau und ein Falzwerk gemäß dem ersten Ausführungsbeispiel aus Fig. 1;
- Fig. 4: eine zweite Ausführungsform für einen Falzaufbau und ein Falzwerk gemäß dem ersten Ausführungsbeispiel aus Fig. 1;
- Fig. 5: eine schematische Darstellung in Draufsicht auf ein zweites Ausführungsbeispiel.

Eine Druckmaschine, insbesondere eine Rollenrotationsdruckmaschine, weist mindestens zwei Sektionen 01; 02 mit jeweils mindestens einer Druckeinheit 03; 04 auf, welche von Bahnen 06; 07 (je Sektion 01; 02 zwecks Übersicht lediglich eine Bahn 06; 07 dargestellt), z. B. von Bedruckstoffbahnen 06; 07, durchlaufen werden.

Die Druckeinheiten 03; 04 jeder Sektion 01; 02 sind jeweils in einer Flucht benachbart zueinander angeordnet und können übereinander und/oder hintereinander angeordnet sein. In den in Fig. 1 und Fig. 5 dargestellten Ausführungsbeispielen sind die Druckeinheiten 03; 04 jeder Sektion 01; 02 jeweils horizontal hintereinander in einer Flucht angeordnet, so dass die Mittelsenkrechten der Druckeinheiten 03; 04 der jeweiligen Sektionen 01; 02 jeweils in einer Ebene M1; M2 liegen.

Die Sektionen 01; 02 sind so zueinander angeordnet, dass deren Ebenen M1; M2 nicht zusammen fallen. In vorteilhafter Ausführung sind die Sektionen 01; 02 so angeordnet, dass die Ebenen M1; M2 parallel, aber quer zu einer Längsrichtung L der Druckmaschine, d. h. in einer axialen Richtung der Druckwerkszylinder, versetzt zueinander verlaufen. Die Druckeinheiten 03; 04 sind hierbei beispielsweise auf der selben horizontalen Ebene, beispielsweise in paterrebauweise, angeordnet. Die Druckeinheiten 03; 04 können Brückendruckeinheiten, einzeln oder gestapelt, H-Druckeinheiten, einzeln oder gestapelt, sog. Achtertürme, einzelne oder gestapelte neun- oder zehnzylindrige Satellitendruckeinheiten sein.

An mindestens einem Ende 08; 09 in Längsrichtung L jeder Sektion 01; 02 ist ein den beiden Sektionen 01; 02 zugeordneter Falzaufbau 11 angeordnet, welcher sich über mindestens eine Gesamtbreite G der versetzt oder nebeneinander angeordneten Sektionen 01; 02 erstreckt. Als Gesamtbreite G ist hier insbesondere eine effektive Gesamtbreite G zu verstehen, welche durch die jeweils außen liegenden Kanten der effektiven, für den Druck nutzbaren Breiten b03; b04 der Druckeinheiten 03; 04 bzw. deren Druckwerkszylinder definiert werden. Der Falzaufbau 11 weist mindestens zwei Falztrichter 12; 13 auf, wobei mindestens je einer in der Flucht zur Ebene M1 und M2, d. h. mittig zur Sektion 01 und 02 bzw. den Druckeinheiten 03; 04 angeordnet ist.

Somit ist es, wie Fig. 2 schematisch zeigt, möglich, die Druckmaschine mit unterschiedlichen Bahnbreiten zu betreiben, beispielsweise mit Bahnen 06; 07 einer Breite b06; b07 oder aber mit Bahnen 06'; 07' eine Breite b06'; b07'. Die Mitte der Bahn 06; 07; 06'; 07' fällt jeweils mit der Ebene M1; M2 zusammen und läuft unabhängig von der Breite b06; b07; b06'; b07' der Bahn 06; 07; 06'; 07' ohne das Erfordernis eines seitlichen Versatzes bzw. Wendens mittig auf den zugeordneten Falztrichter 12; 13 zu.

Im ersten Ausführungsbeispiel gemäß Fig. 1 weist jede Sektion 01; 02 jeweils sechs hintereinander angeordnete Druckeinheiten 03; 04 auf. Die Sektionen 01; 02 sind bezüglich der Ebenen M1; M2 versetzt, und bezüglich einer Längsrichtung L der Druckmaschine hinter bzw. vor dem Falzaufbau 11 angeordnet.

Ein seitlicher Versatz V der Sektionen 01; 02 beträgt im Beispiel mindestens eine wirksame Breite b03; b04 der Druckeinheiten 03; 04, welche bestimmt ist durch die bedruckbare Breite von nicht im einzelnen dargestellten Druckwerken bzw. deren Druckwerkszylinder, und welche gleichzeitig einer maximalen Breite b06; b07 der Bahn 06; 07 entspricht. Weisen die Druckeinheiten 03; 04 der Sektionen 01; 02 unterschiedliche effektive Breiten b03; b04 bzw. maximalen Breiten b06; b07 auf, so ist der Versatz V mindestens so groß wie die Hälfte der Summe von b03 und b04 bzw. b06 und b07 zu wählen.

Wird ein Produkt, z. B. eine Zeitung, bis zur Auslage lediglich einmal längs gefalzt, so beträgt der Versatz V der beiden Sektionen 01; 02 vorzugsweise zumindest die doppelte Produktbreite bzw. mindestens die Breite zweier Druckseiten A; B in axialer Richtung der Druckwerkszylinder (Fig. 3 und 4).

Die Druckeinheiten 03; 04 sind in vorteilhafter Ausführung mit Druckwerkszylindern einfacher Breite, d. h. zwei Druckbildbreiten von Druckseiten A wie z. B. Zeitungsseiten A (siehe Fig. 3), in Längsrichtung des Druckwerkszylinders ausgeführt. Zur Herstellung eines längs zu falzenden Produktes vor dem Einlaufen in den Falzaufbau 11 ist somit kein Längsschnitt erforderlich. Dies wiederum ermöglicht die genannte Verwendung unterschiedlich breiter, jeweils mittig zur Ebene M1; M2 ausgerichteter Bahnen 06; 07; 06'; 07' (Fig. 2), ohne die ansonsten geschnittenen Teilbahnen oder aber die Falztrichter 12; 13 versetzen zu müssen. Der Falzaufbau 11 ist hierbei "doppelt breit" ausgeführt, d. h. er weist eine Breite auf, welche mindestens den nun insgesamt vier Druckseiten der beiden nebeneinander einlaufenden Bahnen 06; 07 aus den Sektionen 01; 02 entspricht. Es kann somit ohne großen Aufwand, und ohne den Lauf der Bahn 06, 07 zu verschlechtern, zwischen unterschiedlichen Produktformaten, z. B. Zeitungsformaten wie Rheinisches, Berliner, New York Times Format etc., d. h. unterschiedlichen Rollen 14; 16, z. B. Bedruckstoffrollen 14; 16 für die Bahn 06; 07 gewechselt werden.

Den sechs Druckeinheiten 03; 04 jeder Sektion 01; 02 sind hier mindestens sechs Rollen 14; 16 zugeordnet, von denen die Bahnen 06; 07 abgewickelt und durch die Druckmaschine geführt werden. Die Rollen 14; 16 können auf der gleichen oder auf einer von den Druckeinheiten 03; 04 verschiedenen Ebene, z. B. in einer darunter liegenden Ebene, angeordnet sein (in Fig. 1 symbolisch neben den Druckeinheiten 03; 04).

Die von den Rollen 14 der Sektion 01 durch die Druckeinheiten 03 geführten Bahnen 06 können nun bei der Produktion ebenso wie die von den Rollen 16 der Sektion 02 durch die Druckeinheiten 04 geführten Bahnen 07 über nicht dargestellte Walzen mit geradem Bahnverlauf, "straight" bzw. "geradeaus", auf den jeweils zugeordneten Falztrichter 12 bzw. 13 des Falzaufbaus 11 geführt werden. Bei symmetrischer Anordnung der Bahnen 06; 07 ist dies unabhängig von der Breite b06; b07 der Bahnen 06; 07, vorausgesetzt, die wirksame Breite b03; b04 der Druckeinheiten 03; 04 wird nicht überschritten.

Vorteilhaft bei einer erhöhten Anzahl von möglichen Bahnen 06; 07; wie es im vorliegenden Ausführungsbeispiel mit je sechs Druckeinheiten 03; 04 der Fall ist, ist eine Ausführung des Falzaufbaus 11, wobei jedem der nebeneinander angeordneten Falztrichter 12; 13 ein weiterer Falztrichter 17; 18, ein sog. Balloon-Trichter 17; 18 zugeordnet ist. Der Falzaufbau 11 weist in bevorzugter Ausführung jeweils zwei Falztrichter 12; 13; 17; 18 nebeneinander und jeweils zwei Falztrichter 12, 17; 13, 18 übereinander auf.

Der gerade Verlauf möglichst vieler nicht gewendeter Bahnen 06; 07 sowie eine möglichst gleichmäßige Aufteilung der z. B. insgesamt zwölf Bahnen 06; 07 auf vier Falztrichtern 12; 13; 17; 18 ist insbesondere im Hinblick auf einen sicheren und störungsfreien Bahnlauf vorteilhaft.

Die Bahnen 06; 07 werden vor bzw. oberhalb der Falztrichter 12; 13; 17; 18 beispielsweise über Harfenwalzen 19 und Trichtereinzugswalzen 20 zu Strängen 21; 22; 23; 24 zusammengefasst und mittels der Falztrichter 12; 13; 17; 18 längs gefalzt, bevor sie einem Falzwerk 26 mit einem oder mehreren Falzapparaten 27; 28 zugeführt, dort quer geschnitten und ggf. ein weiteres mal oder mehrmals gefalzt werden, und auf einer oder mehreren Auslagen 29; 31 als Produkt oder Zwischenprodukt die Druckmaschine verlassen.

Die Stränge 21; 22; 23; 24 können, je nach Anzahl und Möglichkeiten der zugeordneten Falzapparate 27; 28, je nach Strangführung im Falzaufbau 11 und je nach Anzahl der Auslagen 29; 31 im Falzwerk 26 zu einer Vielzahl verschiedener Produkte oder Zwischenprodukte verarbeitet werden.

In einer ersten Ausführungsform (Fig. 3) des ersten Ausführungsbeispiels (Fig. 1) für den Falzaufbau 11 und das Falzwerk 16 weist der Falzaufbau 11 die Harfenwalzen 19 (angedeutet) und die vier Falztrichter 12; 13; 17; 18, und das Falzwerk 16 einen einzigen Falzapparat 27 (schematisch) auf, welcher auf eine einzige Auslage 29 ablegt.

Zwecks Anordnung der Stränge 21; 22; 23; 24 in der für das Produkt erforderlichen Reihenfolge, weist der Falzaufbau 11 u. a. bekannte Falz- 32, Zug- 33 sowie Umlenkwalzen 34 auf.

Im für den Bahnlauf idealen Fall lediglich geradeaus verlaufender Bahnen 06; 07 und einer gleichmäßigen Aufteilung der zwölf Bahnen 06; 07 auf die Stränge 21; 22; 23; 24 bzw. auf die Falztrichter 12; 13; 17; 18 weist jeder Strang 21; 22; 23; 24 drei Bahnen 06 bzw. 07 auf. Sind die Druckeinheiten 03; 04 (wie in Fig. 3 durch das entstehende Druckbild exemplarisch dargestellt) mit Druckwerkszylindern einfachen Umfangs, d. h. eine Abschnittslänge a einer Druckseite A wie z. B. einer Zeitungsseite A, am Umfang U, und einfacher Breite, d. h. zwei Druckseiten A auf einer Bahn 06; 07 bzw. einem Falztrichter 12; 13; 17; 18 nebeneinander, ausgestattet, so ist mittels der Druckmaschine und des Falzapparates 27 ein Produkt mit vier Büchern zu je zwölf Seiten herstellbar. Es können jedoch mittels der geradeaus verlaufenden Bahnen 06; 07 auch Bücher unterschiedlicher Seitenzahl hergestellt werden, indem die Bahnen 06; 07 zu unterschiedlich starken Strängen 21; 22; 23; 24 der jeweils übereinander angeordneten Falztrichter 12; 17; 13; 18 zusammen gefasst werden.

Bei Ausstattung der Druckeinheiten mit doppeltem Umfang U (wie dies für eine zweite Ausführungsform in Fig. 4 durch das entstehende Druckbild exemplarisch dargestellt ist), lässt sich unter oben genannten Bedingungen (geradeaus, gleichmäßige Aufteilung, einfache Breite) ein Produkt mit maximal acht Büchern zu jeweils maximal zwölf Seiten produzieren, wenn zwei Abschnittslängen a; b, zweier Druckseiten A; B wie z. B. zweier Zeitungsseiten A; B, auf den Druckwerkszylindern doppelten Umfangs U in Umfangsrichtung hintereinander angeordnet sind und der Falzapparat 27 für einen Sammelbetrieb ausgeführt ist.

Fig. 4 zeigt eine zweite Ausführungsform des ersten Ausführungsbeispiels (Fig. 1) eines Falzaufbaus 11 mit Falzwerk 16, wobei das Falzwerk 16 im Gegensatz zu Fig. 3 jedoch zwei Falzapparate 27; 28 und zwei Auslagen 29; 31 aufweist. Dies ermöglicht die Produktionsmöglichkeiten aus Fig. 3, indem die Stränge 21; 22; 23; 24 auf einen der beiden Falzapparate 27; 28 zusammengeführt werden, und so ein einziges Produkt mit hoher Seitenzahl produziert wird.

Zusätzlich ist es jedoch möglich, mittels Aufteilung der Stränge 21; 22; 23; 24 auf die beiden Falzapparate 27; 28, zwei verschiedene Produkte gleicher oder verschiedener Anzahl von Büchern und/oder Seiten zu erzeugen und auf den beiden Auslagen 29; 31 abzulegen. Um eine doppelte Produktionsgeschwindigkeit zu erreichen, kann auch das selbe Produkt beispielsweise in der Sektion 1 und der Sektion 2 gleichzeitig gedruckt und im Falzaufbau 11 sowie im Falzwerk 16 parallel fertiggestellt und ausgelegt werden.

Um die Flexibilität weiter zu erhöhen, ist in einer vorteilhaften Weiterbildung der Erfindung in zumindest einer der Sektionen 01; 02 ein Wendedeck 36; 37 mit mindestens einem Wendestangenpaar 38; 39, welches über die Gesamtbreite G der Druckmaschine reicht (Fig. 1, strichliert), und ggf. nicht dargestellten Vorrichtungen zum Längenausgleich angeordnet.

Da die Grundausrichtung der Druckmaschine bereits ohne Wenden und seitlichen Versatz für eine gleichmäßige Aufteilung sorgt, ist es mittels eines Wendens lediglich einer Bahn 06; 07 für Druckeinheiten 03; 04 einfachen Umfangs bzw. doppelten Umfangs mit Doppelproduktion, möglich, einen Buch um vier Seiten zu vergrößern und das andere um vier Seiten zu verringern. Für Druckeinheiten 03; 04 doppelten Umfangs mit Sammelproduktion entsprechend das Doppelte.

Um die Möglichkeiten in der Zusammenstellung der Bücher weiter zu erhöhen, kann es von Vorteil sein, nicht dargestellte Vorrichtungen zum Längsschneiden der Bahnen 06; 07 vor den Falztrichtern 12; 17; 13; 18 vorzusehen. Somit können die Bücher in Schritten von zwei Seiten (Einfachumfang bzw. Doppelproduktion) oder vier Seiten (Doppelumfang und Sammelproduktion) zusammen gestellt werden.

Soll in der Abstufung der möglichen Seitenanzahl des Produktes bzw. des Aufbaus der Bücher eine erhöhte Flexibilität erreicht werden, ohne dass eine doppelte Bestückung mit den gleichen Druckplatten und Sammeln erforderlich ist, so ist wie oben dargestellt die Ausführung der Druckeinheiten 03; 04 bzw. deren Druckwerkszylinder, insbesondere der Formzylinder, mit einfachem Umfang U von Vorteil. Beim Wechsel von einer Rolle 14; 16 mit z. B. voller Breite b06; b07 (1/1) der Bahn 06; 07 auf eine halbe (1/2) Bahn 06; 07 etc. ist eine Abstufung in zwei Seitenschritten (sog. "Zweiseitensprung") möglich.

Liegt der Schwerpunkt bei der Option für eine gleichzeitige Produktion möglichst vieler verschiedener Produkte, so sind Druckeinheiten 03; 04 mit Doppelumfang, die Anordnung zweier Falzapparate 27; 28, ggf. mit Sortierern und vier Auslagen 29; 31, von Vorteil.

Die für das erste Ausführungsbeispiel genannten Zahlen stehen beispielhaft für beidseitigen Mehrfarbendruck, beispielsweise mittels als Achtertürmen 03; 04 ausgeführten Druckeinheiten 03; 04 für den Vierfarbendruck. Ist kein derart hoher Anspruch an die Mehrfarbigkeit gestellt, so ist es beispielsweise auch möglich, in einer Sektion 01; 02 mit sechs Bahnen 06; 07 lediglich vier als Drucktürme 03; 04 ausgebildete Druckeinheiten 03; 04 zu durchlaufen. Ebenso ist es auch möglich eine Sektion 01; 02 für weniger oder mehr Bahnen 06; 07 auszubilden, wobei sich die Anzahl der Druckeinheiten 03; 04 bzw. Drucktürme 03; 04 je Sektion 01; 02 dann nach der Forderung der Farbigkeit und der Anzahl der Bahnen 06; 07 richtet.

Abweichend zum in Fig. 1 dargestellten Ausführungsbeispiel ist es, z. B. bei entsprechenden Raumverhältnissen, auch möglich, die Sektionen 01; 02 nebeneinander anzuordnen, wobei dann die Bahnen 06; 07 von der gleichen Seite auf den gemeinsamen, über die Gesamtbreite G reichenden Falzaufbau 11 zulaufen.

In einem zweiten Ausführungsbeispiel (Fig. 5) sind die Druckeinheiten 03; 04 der Sektionen 01; 02 bzw. deren Druckwerke mit Druckwerkszylindern doppelter Breite, d. h. vier Druckbildbreiten, z. B. Zeitungsseiten A; B, in Längsrichtung des Druckwerkszylinders, ausgeführt. Die effektive Breite b03; b04 entspricht somit mindestens vier nebeneinander stehenden Druckseiten bzw. Einzeldruckplatten oder zwei Panoramadruckplatten.

Die beiden Sektionen 01; 02 sind bezüglich der Ebenen ihrer Mittelsenkrechten M1; M2, versetzt, und bezüglich einer Längsrichtung L der Druckmaschine hinter bzw. vor dem Falzaufbau 11 angeordnet, welcher den beiden Sektionen 01; 02 zugeordnet ist.

Werden die hier doppelt breiten Bahnen 06; 07, wie es z. B. für die Produktion von Zeitungen erforderlich ist, vor Einlauf in den Falzaufbau 11 mittels nicht dargestellter Vorrichtungen längs geschnitten, so sind Ebenen der Mittelsenkrechten M3; M4; M5; M6 von durch das Schneiden entstehenden Bahnen 41; 42; 43; 44, sog. Teilbahnen 41; 42; 43; 44 bzw. daraus gebildeten Teilbahnsträngen von Bedeutung für ein möglichst gerades Einlaufen in den Falzaufbau 11. Zur besseren Übersicht ist je Sektion 01; 02 jeweils lediglich eine doppelt breite Bahn 06; 07 dargestellt, welche mittels nicht dargestellter Schneidevorrichtungen jeweils in zwei Teilbahnen 41; 42; 43; 44 geschnitten werden.

Der seitliche Versatz V der Sektionen 01; 02 entspricht in etwa einer Breite einer der Teilbahnen 42; 43 bzw. der doppelten Breite des einmal längs gefalzten fertigen Produktes. Für den Fall gleich breiter Sektionen 01; 02 bzw. Bahnen 06; 07, und einem Längsschneiden in zwei Teilbahnen 41; 42; 43; 44 gleicher Breite entspricht der Versatz V der Hälfte der Breite b06; b07 der ursprünglichen Bahn 06; 07. Die Ebene M4 fällt somit mit der Ebene M5 zusammen.

Zwischen den Sektionen 01; 02 ist der gemeinsame Falzaufbau 11 angeordnet, welcher mindestens drei nebeneinander angeordnete Falztrichter 12; 13; 46 aufweist. Vorzugsweise weist der Falzaufbau 11 weitere drei Falztrichter 17; 18; 47, z. B. als Ballon-Trichter 17; 18; 47, auf, welche ebenfalls nebeneinander, jedoch oberhalb der ersten Falztrichter 12; 13; 46 angeordnet sind. Die Falztrichter 12; 13; 17; 18; 46; 47 sind in Flucht zu den Ebenen M3, M4 (=M5) und M6 angeordnet, was einen geraden Einlauf der Teilbahnstränge 41; 42; 43; 44 in den Falzaufbau 11 ermöglicht.

Die Anordnung weist die Produktivität einer Druckmaschine doppelter Breite mit zwei in einer Flucht zueinander angeordneter Sektionen 01; 02 auf, ermöglicht jedoch eine Produktvielfalt, die im Fall von in einer Flucht angeordneten Druckmaschinen doppelter Breite mit einem dreistöckigem Falzaufbau und entsprechendem Wendedeck oder durch seitliches Versetzen und heraus führen aller Teilbahnen für einen fünften und ggf. sechsten Strang erreicht wird. Die Produktvielfalt entspricht in etwa derjenigen einer dreifach breiten Druckmaschine mit dreifach breitem Falzaufbau.

Die Sektionen 01; 02 können wie im ersten Ausführungsbeispiel (Fig. 1) ein nicht dargestelltes Wendedeck 36; 37 aufweisen, um die Stärke der einzelnen Teilstränge 41; 42; 43; 44 an die Erfordernisse der zu erzeugenden Bücher anzupassen. Um z. B. bei Verwendung von sechs Falztrichtern 12; 13; 17; 18; 46; 47 sechs gleiche Buchstärken zu erhalten, müssen beispielsweise je Sektion 01; 02 lediglich zwei Teilbahnen 42; 43 oder eine ungeschnittene Bahn 06; 07 auf eine äußere Teilbahn 41; 44 bzw. eine äußere Bahn 06; 07 gewendet bzw. versetz werden.

Wie im ersten Ausführungsbeispiel (Fig. 1) werden die Bahnen 06; 07 mittels Rollen 14; 16 den Sektionen 01; 02 zugeführt und vor dem Falzaufbau 11 über nicht dargestellter Harfenwalzen den Falztrichtern 12; 13; 17; 18; 46; 47 zugeführt. Die Produktauslage kann auf einem, auf zwei, auf drei oder bis zu sechs nicht dargestellten Falzapparaten mit einer entsprechenden Anzahl von ebenfalls nicht dargestellten Auslagen erfolgen. Die Möglichkeiten der Produktion sind dann entsprechend dem Prinzip aus dem ersten Ausführungsbeispiel anzuwenden.

Für eine noch höhere Anzahl an produzierbaren Büchern bzw. größere Produktstärken bzw. höhere Variabilität können die beiden Sektionen 01; 02 aus Fig. 5 auch entsprechend Fig. 1 vollständig versetzt zueinander angeordnet sein. In diesem Fall ist ein Falzaufbau 11 mit vier nebeneinander angeordneten Falztrichtern 12; 13; 46 ausgeführt. Wieder sind in vorteilhafter Ausführung zusätzlich vier weitere Falztrichter 17; 18; 47 oberhalb angeordnet. Der Falzaufbau 11 reicht über die effektive Gesamtbreite G.

Mit dieser Anordnung sind für Druckeinheiten 03; 04 mit Zylindern einfachen Umfangs gleichzeitig bis zu acht Bücher, für Druckeinheiten 03; 04 mit Zylindern doppelten Umfangs im Sammelbetrieb sogar bis zu sechzehn verschiedene Bücher gleichzeitig produzierbar.

### Bezugszeichenliste

- 01: Sektion
- 02: Sektion
- 03: Druckeinheit, Achterturm, Druckturm
- 04: Druckeinheit, Achterturm, Druckturm
- 05 -: -
- 06: Bahn, Bedruckstoffbahn
- 07: Bahn, Bedruckstoffbahn
- 08: Ende (01)
- 09: Ende (02)
- 10: -
- 11: Falzaufbau (01; 02)
- 12: Falztrichter
- 13: Falztrichter
- 14: Rolle, Bedruckstoffrolle
- 15: -
- 16: Rolle, Bedruckstoffrolle
- 17: Falztrichter, Balloon-Trichter
- 18: Falztrichter, Balloon-Trichter
- 19: Harfenwalze
- 20: Trichtereinzugswalze
- 21: Strang
- 22: Strang
- 23: Strang
- 24: Strang
- 25: -
- 26: Falzwerk
- 27: Falzapparat
- 28: Falzapparat
- 29: Auslage
- 30: -
- 31: Auslage
- 32: Falzwalze
- 33: Zugwalze
- 34: Umlenkwalze
- 35: -
- 36: Wendedeck
- 37: Wendedeck
- 38: Wendestangenpaar
- 39: Wendestangenpaar
- 40: -
- 41: Bahn, Teilbahn
- 42: Bahn, Teilbahn
- 43: Bahn, Teilbahn
- 44: Bahn, Teilbahn
- 45: -
- 46: Falztrichter
- 47: Falztrichter, Balloon-Trichter

- 06': Bahn
- 07': Bahn

- b03: Breite (03)
- b04: Breite (04)
- b06: Breite (06)
- b07: Breite (07)
- b06': Breite (06')
- b07': Breite (07')

- a: Abschnittslänge, (A)
- b: Abschnittslänge, (B)

- A: Druckseite, Zeitungsseite
- B: Druckseite, Zeitungsseite
- G: Gesamtbreite
- L: Längsrichtung
- U: Umfang eines Druckwerks- bzw. Formzylinders
- V: Versatz (01; 02)

- M1: Ebene der Mittelsenkrechten
- M2: Ebene der Mittelsenkrechten
- M3: Ebene der Mittelsenkrechten
- M4: Ebene der Mittelsenkrechten
- M5: Ebene der Mittelsenkrechten
- M6: Ebene der Mittelsenkrechten

## Patentansprüche

1. Druckmaschine mit mehreren Sektionen (01; 02), wobei jede Sektion mindestens eine von zumindest einer Bahn (06; 07) durchlaufene Druckeinheit (03; 04) für den beidseitigen Mehrfarbendruck aufweist, wobei die Druckeinheiten (03; 04) wenigstens zweier Sektionen (01; 02) zumindest teilweise auf einen den beiden Sektionen (01; 02) zugeordneten Falzaufbau (11) produzieren, die beiden Sektionen (01; 02) quer zur
Längsrichtung (L) der Druckmaschine um mindestens die Breite zweier Druckseiten (A; B) in axialer Richtung der Druckwerkszylinder versetzt zueinander angeordnet sind, **dadurch gekennzeichnet, dass** der Falzaufbau (11) in Längsrichtung (L) der Druckmaschine gesehen zwischen den beiden
Sektionen (01; 02) angeordnet ist, und dass der Falzaufbau (11) eine Breite aufweist, die mindestens einer effektiven Gesamtbreite (G) der versetzt angeordneten Sektionen (01; 02) entspricht.

2. Druckmaschine nach Anspruch 1, **dadurch gekennzeichnet, dass** ein Versatz (V) quer zur Längsrichtung (L) mindestens dem Doppelten der Breite eines einmal längs gefalzten Produktes entspricht.

3. Druckmaschine nach Anspruch 1, **dadurch gekennzeichnet, dass** die Druckeinheiten (03; 04) der Sektionen (01; 02) einfach breit, insbesondere für den Druck jeweils zweier axial nebeneinander angeordneter Druckseiten (A; B), ausgeführt sind.

4. Druckmaschine nach Anspruch 3, **dadurch gekennzeichnet, dass** der Falzaufbau (11) doppelt breit, insbesondere für die Verarbeitung von vier axial nebeneinander angeordneten Druckseiten (A; B), ausgeführt ist.

5. Druckmaschine nach Anspruch 4, **dadurch gekennzeichnet, dass** der Falzaufbau (11) zwei quer zur Längsrichtung (L) der Druckmaschine nebeneinander angeordnete Falztrichter (12; 13; 17; 18) aufweist.

6. Druckmaschine nach Anspruch 4, **dadurch gekennzeichnet, dass** der Falzaufbau (11) zwei quer zur Längsrichtung (L) der Druckmaschine nebeneinander angeordnete Falztrichter (12; 13) und zwei darüber angeordnete Falztrichter (17; 18) aufweist.

7. Druckmaschine nach Anspruch 5 oder 6, **dadurch gekennzeichnet, dass** jeder der Falztrichter (12; 13; 17; 18) in einer Flucht zu einer Ebene (M1; M2) einer Mittelsenkrechten der die Sektionen (01; 02) bildenden Druckeinheiten (03; 04) angeordnet ist.

8. Druckmaschine nach Anspruch 4, **dadurch gekennzeichnet, dass** dem Falzaufbau (11) ein einziger Falzapparat (27) zugeordnet ist.

9. Druckmaschine nach Anspruch 4, **dadurch gekennzeichnet, dass** dem Falzaufbau (11) mindestens zwei Falzapparate (27; 28) zugeordnet sind.

10. Druckeinheit nach Anspruch 8 oder 9, **dadurch gekennzeichnet, dass** jedem Falzapparat (27; 28) mindestens eine Auslage (29; 31) zugeordnet ist.

11. Druckmaschine nach Anspruch 1, **dadurch gekennzeichnet, dass** die Druckeinheiten (03; 04) der Sektionen (01; 02) doppelt breit, insbesondere für den Druck von jeweils vier axial nebeneinander angeordneten Druckseiten (A; B), ausgeführt sind.

12. Druckmaschine nach Anspruch 11, **dadurch gekennzeichnet, dass** der Falzaufbau (11) dreifach breit, insbesondere für die Verarbeitung von sechs axial nebeneinander angeordneten Druckseiten (A; B), ausgeführt ist.

13. Druckmaschine nach Anspruch 11, **dadurch gekennzeichnet, dass** der Falzaufbau (11) drei quer zur Längsrichtung (L) der Druckmaschine nebeneinander angeordnete Falztrichter (12; 13; 17; 18; 46; 47) aufweist.

14. Druckmaschine nach Anspruch 11, **dadurch gekennzeichnet, dass** der Falzaufbau (11) drei quer zur Längsrichtung (L) der Druckmaschine nebeneinander angeordnete Falztrichter (12; 13; 46) und drei darüber angeordnete Falztrichter (17; 18; 47) aufweist.

15. Druckmaschine nach Anspruch 1, **dadurch gekennzeichnet, dass** zumindest einer der Sektionen (01; 02) ein Wendedeck (36; 37) zugeordnet ist, welches sich über eine Gesamtbreite (G) der versetzt angeordneten Sektionen (01; 02) erstreckt.

16. Druckmaschine nach Anspruch 1, **dadurch gekennzeichnet, dass** als Formzylinder ausgebildete Druckwerkszylinder der beiden Sektionen mit einfachem Umfang (U), d. h. mit einer Abschnittslänge (a) einer Druckseite (A) am Umfang (U) ausgebildet ist.

17. Druckmaschine nach Anspruch 1, **dadurch gekennzeichnet, dass** die jeweils mindestens Druckeinheit (03; 04) für den beidseitigen Mehrfarbendruck als Achtertürme (03; 04) für den Vierfarbendruck, ausgeführt sind.

## Claims

1. Printing machine having several sections (01; 02), each section having at least one printing unit (03; 04) through which at least one web (06; 07) runs for double-sided multi-colour printing, the printing units (03; 04) of at least two sections (01; 02) at least partly producing on a folding unit (11) assigned to the two sections (01; 02), the two sections (01; 02) being arranged to be offset with respect to each other in the axial direction of the printing unit cylinder, transversely with respect to the longitudinal direction (L) of the printing machine, by at least the width of two printed pages (A; B), **characterized in that**, as viewed in the longitudinal direction (L) of the printing machine, the folding unit (11) is arranged between the two sections (01; 02), and **in that** the folding unit (11) has a width which corresponds at least to an effective total width (G) of the sections (01; 02) arranged offset.

2. Printing machine according to Claim 1, **characterized in that** an offset (V) transversely with respect to the longitudinal direction (L) corresponds to at least twice the width of a product folded once longitudinally.

3. Printing machine according to Claim 1, **characterized in that** the printing units (03; 04) of the sections (01; 02) are of single width, in particular are designed for the printing in each case of two printed pages (A; B) arranged axially beside each other.

4. Printing machine according to Claim 3, **characterized in that** the folding unit (11) is of double width, in particular is designed for the processing of four printed pages (A; B) arranged axially beside one another.

5. Printing machine according to Claim 4, **characterized in that** the folding unit (11) has two folding formers (12; 13; 17; 18) arranged beside one another transversely with respect to the longitudinal direction (L) of the printing machine.

6. Printing machine according to Claim 4, **characterized in that** the folding unit (11) has two folding formers (12; 13) arranged beside each other transversely with respect to the longitudinal direction (L) of the printing machine and two folding formers (17; 18) arranged above the first two.

7. Printing machine according to Claim 5 or 6, **characterized in that** each of the folding formers (12; 13; 17; 18) is arranged in alignment with a plane (M1; M2) of a median perpendicular of the printing units (03; 04) forming the sections (01; 02).

8. Printing machine according to Claim 4, **characterized in that** the folding unit (11) is assigned a single folder (27).

9. Printing machine according to Claim 4, **characterized in that** the folding unit (11) is assigned at least two folders (27; 28).

10. Printing unit according to Claim 8 or 9, **characterized in that** each folder (27; 28) is assigned at least one delivery (29; 31).

11. Printing machine according to Claim 1, **characterized in that** the printing units (03; 04) of the sections (01; 02) are of double width, in particular are designed for the printing of in each case four printed pages (A; B) arranged axially beside one another.

12. Printing machine according to Claim 11, **characterized in that** the folding unit (11) is of triple width, in particular is designed for the processing of six printed pages (A; B) arranged axially beside one another.

13. Printing machine according to Claim 11, **characterized in that** the folding unit (11) has three folding formers (12; 13; 17; 18; 46; 47) arranged beside one another transversely with respect to the longitudinal direction (L) of the printing machine.

14. Printing machine according to Claim 11, **characterized in that** the folding unit (11) has three folding formers (12; 13; 46) arranged beside one another transversely with respect to the longitudinal direction (L) of the printing machine and three folding formers (17; 18; 47) arranged above the first three.

15. Printing machine according to Claim 1, **characterized in that** at least one of the sections (01; 02) is assigned a turner deck (36; 37), which extends over a total width (G) of the sections (01; 02) arranged offset.

16. Printing machine according to Claim 1, **characterized in that** printing unit cylinders constructed as forme cylinders of the two sections are constructed with a single circumference (U), i.e. with a section length (a) of one printed page (A) on the circumference (U).

17. Printing machine according to Claim 1, **characterized in that** the respectively at least one printing unit (03; 04) for double-sided multicolour printing are implemented as eightfold towers (03; 04) for four-colour printing.

## Revendications

1. Machine à imprimer comportant plusieurs sections (01 ; 02), chaque section présentant au moins une unité d'impression (03 ; 04) traversée par au moins une bande (06 ; 07), pour l'impression en plusieurs couleurs sur les deux faces, les unités d'impression (03 ; 04) au moins de deux sections (01 ; 02) produisant au moins partiellement sur une structure de pliage (11) associée aux deux sections (01 ; 02), les deux sections (01 ; 02) étant disposées de manière décalée l'une de l'autre en direction axiale des cylindres de groupe d'impression, d'au moins la largeur de deux pages d'impression (A ; B), transversalement par rapport à la direction longitudinale (L) de la machine à imprimer, **caractérisée en ce que** la structure de pliage (11) est disposée entre les deux sections (01 ; 02), en observant dans la direction longitudinale (L) de la machine à imprimer, et **en ce que** la structure de pliage (11) présente une largeur correspondant à au moins une largeur globale (G) efficace des sections (01 ; 02) disposées de manière décalée.

2. Machine à imprimer selon la revendication 1, **caractérisée en ce qu'**un décalage (V), transversalement à la direction longitudinale (L), correspond au moins au double de la largeur d'un produit plié une fois longitudinalement.

3. Machine à imprimer selon la revendication 1, **caractérisée en ce que** les unités d'impression (06 ; 04) des sections (01 ; 02) sont réalisées à largeur simple, en particulier pour l'impression chaque fois de deux pages d'impression (A ; B) disposées l'une à côté de l'autre axialement.

4. Machine à imprimer selon la revendication 3, **caractérisée en ce que** la structure de pliage (11) est à largeur double, en particulier pour le traitement de quatre pages d'impression (A ; B) disposées les unes à côté des autres axialement.

5. Machine à imprimer selon la revendication 4, **caractérisée en ce que** la structure de pliage (11) présente deux cônes de pliage (12 ; 13 ; 17 ; 18), disposés les uns à côté des autres, transversalement à la direction longitudinale (L) de la machine à imprimer.

6. Machine à imprimer selon la revendication 4, **caractérisée en ce que** la structure de pliage (11) présente deux cônes de pliage (12 ; 13), disposés les uns à côté des autres, transversalement à la direction longitudinale (L) de la machine à imprimer, et deux cônes de pliage (17 ; 18) disposés au-dessus.

7. Machine à imprimer selon la revendication 5 ou 6, **caractérisée en ce que** chacun des cônes de pliage (12 ; 13 ; 17 ; 18) est disposé en un alignement par rapport à un plan (M1 ; M2) d'une perpendiculaire au centre des unités d'impression (03 ; 04) formant les sections (01 ; 02).

8. Machine à imprimer selon la revendication 4, **caractérisée en ce qu'**un appareil de pliage (27) unique est associé à la structure de pliage (11).

9. Machine à imprimer selon la revendication 4, **caractérisée en ce qu'**au moins deux appareils de pliage (27 ; 28) sont associés à la structure de pliage (11).

10. Machine à imprimer selon la revendication 8 ou 9, **caractérisée en ce qu'**au moins une sortie (29 ; 31) est associée à chaque appareil de pliage (27 ; 28).

11. Machine à imprimer selon la revendication 1, **caractérisée en ce que** les unités d'impression (03 ; 04) des sections (01 ; 02) sont de largeur double, en particulier pour l'impression de chaque fis quatre pages d'impression (A ; B) disposées axialement les unes à côté des autres.

12. Machine à imprimer selon la revendication 11, **caractérisée en ce que** la structure de pliage (11) est à largeur triple, en particulier pour le traitement de six pages d'impression (A ; B) disposées les unes à côté des autres axialement.

13. Machine à imprimer selon la revendication 11, **caractérisée en ce que** la structure de pliage (11) présente trois cônes de pliage (12 ; 13 ; 17 ; 18 ; 46 ; 47), disposés les uns à côté des autres, transversalement à la direction longitudinale (L) de la machine à imprimer.

14. Machine à imprimer selon la revendication 11, **caractérisée en ce que** la structure de pliage (11) présente trois cônes de pliage (12 ; 13 ; 46), disposés les uns à côté des autres, transversalement à la direction longitudinale (L) de la machine à imprimer, et trois cônes de pliage (17 ; 18 ; 47) disposés au-dessus.

15. Machine à imprimer selon la revendication 1, **caractérisée en ce qu'**à au moins l'une des sections (01 ; 02) est associé un pont de retournement (36 ; 37), s'étendant sur une largeur globale (G) des sections (01 ; 02) disposées de manière décalée.

16. Machine à imprimer selon la revendication 1, **caractérisée en ce que** des cylindres de groupe d'impression, réalisés sous forme de cylindre de forme, des deux sections sont réalisés avec une circonférence (U) simple, c'est-à-dire avec une longueur de tronçon (a) d'une page d'impression (A) sur la périphérie (U).

17. Machine à imprimer selon la revendication 1, **caractérisée en ce que** la chaque fois au moins une unité d'impression (03 ; 04) est réalisée pour l'impression en plusieurs couleurs, sur les deux faces, sous forme de tours à huit (03 ; 04) pour l'impression en quatre couleurs.
